# FASCICULE DE BREVET EUROPEEN

(11) **EP 3 434 127 B1**
(45) Date de publication et mention de la délivrance du brevet: **01.04.2020**
(21) Numéro de dépôt: 18184979.5
(22) Date de dépôt: 23.07.2018
(51) Int. Cl.: A42B 3/24, A42B 3/28, A42B 3/18

(54) **CASQUE DE SPORT À CAPACITÉS D'AÉRATION ET DE DÉSEMBUAGE RENFORCÉES**
SPORTHELM MIT VERSTÄRKTEN BELÜFTUNGS- UND ANTIBESCHLAGSEIGENSCHAFTEN
SPORTS HELMET WITH IMPROVED VENTILATION AND DEFOGGING CAPABILITIES

(30) Priorité: 26.07.2017 FR 1757102
(43) Date de publication de la demande: 30.01.2019
(73) Titulaire: Skis Rossignol- Club Rossignol, 38430 Saint-Jean-de Moirans (FR)
(72) Inventeur: MICHEL, Frédéric, 38140 RIVE SUR FURE (FR); CHEDAL-ANGLAY, Christophe, 74960 Annecy (FR)
(74) Mandataire: Alatis

(56) Documents cités:
- EP-A1- 1 396 200
- WO-A1-2016/157046
- FR-A1- 2 573 289
- US-A1- 2011 167 541
- US-B2- 8 683 617

## Description

L'invention concerne un casque de sport à capacités d'aération et de désembuage renforcées.

L'invention s'intéresse plus particulièrement, à un casque pour les sports de glisse et, notamment, les sports d'hiver tels que le ski alpin ou de randonnée, le ski de fond, le surf ou la luge.

Le casque de l'invention peut aussi être utilisé pour la pratique du cyclisme, en cyclotourisme ou en VTT.

### EXPOSÉ DE L'INVENTION

Les casques de protection utilisés pour la pratique des sports de glisse et, en particulier, les sports d'hiver, sont destinés à assurer la protection du crâne du sportif en cas de chute ou de choc contre des obstacles.

Compte tenu des températures relativement basses régnant dans les zones enneigées et/ou en altitude, les casques présentent également des propriétés d'isolation thermique vis-à-vis de l'environnement froid extérieur.

Afin d'assurer efficacement ces différentes fonctions, les casques traditionnels comprennent une coque extérieure rigide renfermant un calotin intérieur amortissant et thermiquement isolant.

En outre et afin d'éviter un échauffement trop important du crâne, ces casques sont généralement pourvus de moyens assurant l'échappement de l'air chaud produit au niveau de la tête en raison des efforts physiques de l'utilisateur.

Ces moyens d'évacuation comprennent un circuit d'aération débouchant à l'extérieur sur la face supérieure du casque via des conduits délimités entre des fentes ménagées au travers de la coque extérieure rigide et du calotin intérieur.

Certains casques sont équipés d'un système d'obturation réglable du circuit d'aération qui permet à l'utilisateur d'ajuster la température à l'intérieur de son casque en fonction des circonstances, par déplacement, par exemple par translation, d'un obturateur.

De tels casques sont décrits, notamment, dans les brevets US 6904618 et US 8683617. Dans ces brevets, Le système d'obturation y est constitué d'une plaque disposée entre le calotin intérieur et la coque extérieure et qui est susceptible d'être déplacée par l'utilisateur en translation par un ergot de manœuvre, accessible depuis l'extérieur du casque, pour fermer les fentes du circuit d'aération.

Par ailleurs, il est très fréquent que les utilisateurs de casques sportifs portent aussi des lunettes ou un masque faisant écran pour éviter les effets néfastes de la vitesse, de la pluie, du froid, du vent et/ou du soleil sur la vision de l'environnement.

Les masques présentent généralement un bord supérieur qui est garni d'une bande de mousse poreuse et/ou d'orifices communiquant avec l'extérieur en vue de limiter les phénomènes de condensation à l'intérieur du masque.

Toutefois, l'utilisation conjointe d'un casque et d'un masque favorise l'apparition de buée (vapeur d'eau) à l'intérieur du masque du fait, notamment, que le bord inférieur du casque a tendance à entraver l'évacuation de la buée. Ainsi, certains casques sont-ils équipés de moyens intégrés facilitant le désembuage du masque.

Ces moyens de désembuage comprennent un circuit de ventilation logé dans le casque et communiquant avec le volume intérieur du masque via la bande de mousse ou les orifices. La communication est établie par des bouches d'aspiration, ménagées sur le bord inférieur du calotin intérieur en regard du bord supérieur du masque et débouchant à l'extérieur sur la face frontale du casque via des canaux et des ouïes d'éjection ménagées sur sa coque extérieure.

De tels casques sont décrits, notamment, dans les brevets US 2011/0167541 et US 5915537.

Cependant, les moyens d'évacuation d'air chaud et les moyens de désembuage prévus sur les casques existants sont généralement indépendants. En effet, le circuit d'aération du casque et le circuit de ventilation du masque sont conçus de telle sorte qu'ils sont nécessairement séparés et ne peuvent qu'être isolés l'un de l'autre sur les casques connus. La demande de brevet WO 2016/157046 Al décrit un tel casque présentant des moyens d'évacuation d'air chaud et des moyens de désembuage indépendants.

La présente invention a pour but d'optimiser les capacités d'aération et de désembuage des casques en couplant les circuits propres à ces fonctions de telle sorte que les débits respectifs des flux d'évacuation de l'air chaud et d'éjection de la vapeur d'eau soient notablement augmentés par effet de synergie.

Ce but est atteint, selon l'invention, au moyen d'un casque de sport selon la revendication indépendante 1, comprenant une coque extérieure et un calotin intérieur, ladite coque et ledit calotin délimitant entre eux, d'une part, un circuit d'aération destiné à l'évacuation de l'air chaud, délimité entre des fentes ménagées, respectivement, au travers du calotin intérieur et de la coque extérieure et, d'autre part, un circuit de ventilation destiné au désembuage d'un appareil de vision indépendant, délimité entre des bouches d'aspiration ménagées sur la partie frontale du casque et des ouïes d'éjection ménagées sur la coque extérieure, ledit casque comprenant, en outre, un obturateur réglable permettant de modifier le débit d'air du circuit d'aération et du circuit de ventilation de façon réversible.

Selon une caractéristique avantageuse, l'obturateur raccorde le circuit d'aération au circuit de ventilation.

Selon une première variante, l'obturateur comprend une ouverture longitudinale.

Selon une autre caractéristique, l'obturateur comprend un téton de manœuvre qui fait saillie au travers de la coque extérieure.

Selon encore une caractéristique avantageuse, l'obturateur réglable comprend une languette axiale pourvue d'une ouverture longitudinale et reliée, de part et d'autre, à deux bras portant chacun un volet formant clapet entre le circuit d'aération et le circuit de ventilation.

Selon un premier mode de réalisation, le circuit d'aération comprend, sur le calotin, une cavité centrale et au moins deux cavités latérales, lesdites cavités recevant ledit obturateur réglable et communiquant avec lesdites fentes.

Selon un autre mode de réalisation, le circuit de ventilation comprend au moins deux canaux latéraux ménagés sur le calotin entre les bouches d'aspiration et lesdites cavités latérales du circuit d'aération avec lesquelles elles communiquent via un conduit.

Selon une autre caractéristique, la languette axiale coulisse dans la cavité centrale tandis que les volets pivotent dans les cavités latérales par déplacement des bras sous l'action de la languette, entre une position d'isolation des circuits respectivement d'aération et de ventilation et une position de communication dans laquelle les canaux latéraux du circuit de ventilation débouchent, via le conduit, dans les cavités latérales du circuit d'aération.

Selon encore une autre caractéristique, les ouïes d'éjection du circuit de ventilation communiquent avec lesdits canaux en amont dudit conduit.

De préférence, les canaux du circuit de ventilation ont une section rétrécie de l'amont vers l'aval.

Selon une variante spécifique, les bras présentent un profil curviligne et coulissent dans des gorges de guidage circulaires ménagées entre la cavité centrale et les cavités latérales du calotin.

Selon une autre variante, les volets sont réalisés sur des biellettes reliées auxdits bras et fixées de manière rotative dans lesdites cavités latérales.

De préférence, l'obturateur est réalisé en une seule pièce constituée de la languette, des bras souples et des biellettes portant les volets.

Selon un mode de réalisation préférentiel de l'invention, le circuit d'aération comprend, d'une part, au moins une fente axiale du calotin venant en regard avec au moins une fente axiale de la coque et, d'autre part, au moins deux fentes latérales du calotin s'étendant de façon décalée par rapport à au moins deux fentes correspondantes de la coque.

Selon une caractéristique de l'obturateur, la face supérieure des biellettes forme une trappe de fermeture des fentes de la coque.

Parallèlement, le circuit de ventilation comprend au moins deux bouches d'aspiration frontales sur le calotin et au moins deux ouïes d'éjection correspondantes sur la coque qui s'étendent de façon décalée vers l'arrière du casque.

L'invention permet de modifier et de régler le débit des circuits d'aération et de ventilation au moyen d'un obturateur unique intégré au casque.

Grâce à l'invention, les débits des flux d'aération et de ventilation sont notablement plus importants ce qui permet d'obtenir à la fois une meilleure régulation de la température à l'intérieur du casque ainsi qu'un désembuage plus rapide et plus efficace du masque.

### BREVE DESCRIPTION DES FIGURES

D'autres caractéristiques et avantages de l'invention ressortiront à la lecture de la description qui va suivre, en référence aux figures annexées et détaillées ci-après.
La figure 1 représente une vue en perspective éclatée d'un mode de réalisation du casque de l'invention en utilisation avec un masque.
La figure 2 représente une vue de dessus du calotin intérieur utilisé dans le mode de réalisation du casque de la figure 1.
La figure 3 représente une vue de dessus de la coque extérieure utilisée dans le mode de réalisation du casque de la figure 1.
La figure 4 représente une vue en perspective éclatée de l'obturateur et du calotin utilisés dans le mode de réalisation du casque de la figure 1.
Les figures 5A, 5B représentent des vues de dessus du mode de réalisation de la figure 1, respectivement, en position d'isolation des circuits d'aération et de ventilation et en position de communication de ces deux circuits.

Pour plus de clarté, les éléments identiques ou similaires sont repérés par des signes de référence identiques sur l'ensemble des figures.

### DESCRIPTION DÉTAILLÉE DE MODES DE REALISATION

Naturellement, les modes de réalisation illustrés par les figures présentées ci-dessus ne sont donnés qu'à titre d'exemples non limitatif. Il est explicitement prévu que l'on puisse combiner entre eux ces différents modes et variantes pour en proposer d'autres.

La figure 1 est une vue en perspective éclatée d'un mode de réalisation d'un casque selon l'invention destiné à la pratique du ski alpin et utilisé ici avec un masque M.

Ce casque est symétrique par rapport à un axe longitudinal médian. Toutefois, il serait possible, sans sortir du cadre de l'invention, de réaliser les composants du casque de façon asymétrique comme, par exemple, les circuits et orifices d'aération et de ventilation, ne serait-ce que pour des raisons esthétiques.

Ce casque comprend un calotin 1 dont le profil intérieur concave épouse sensiblement le crâne et qui, pour des raisons de confort et de sécurité, est réalisé avec un matériau amortissant les chocs (par exemple, un matériau alvéolaire du type polystyrène expansé PSE ou polypropylène expansé PPE). Le casque peut également comprendre une doublure de confort, en général en mousse souple ou en textile, et positionnée entre la tête de l'utilisateur et le calotin.

Ce casque comprend également une coque extérieure rigide 2 réalisée avec un matériau de plus grande dureté en vue de former un bouclier contre les chocs. Le matériau qui forme la coque est un matériau thermoplastique tel que du PVC, de l'ABS, ou du polycarbonate, obtenu par injection. Eventuellement, le matériau plastique formant la coque peut être chargé de fibres, par exemple de verre, carbone ou kevlar, ou tout autre type de fibres, éventuellement naturelles.

Par ailleurs, le casque est pourvu, de manière traditionnelle, d'un jeu de liens réglables (non représentés) assurant son positionnement et son maintien sur la tête de l'utilisateur.

Le casque peut être pourvu, sur son bord frontal, d'une visière B, comme dans le mode de réalisation illustré par la figure 1.

Le calotin intérieur 1 et la coque extérieure 2 sont solidarisés l'un à l'autre (par exemple, par collage, ou toute autre technique de solidarisation d'un calotin avec une coque) en délimitant entre eux, d'une part, un circuit d'aération A et, d'autre part, un circuit de ventilation V.

Le circuit d'aération A est destiné à améliorer le confort en assurant l'évacuation de l'air chaud emprisonné autour du crâne de l'utilisateur.

Ce circuit d'aération A comprend deux jeux de fentes traversantes.

Un premier jeu de fentes est constitué d'au moins une fente supérieure et, ici, de trois fentes supérieures 11a ménagées au travers de la paroi du calotin 1 et venant en regard avec au moins une fente supérieure et, ici, trois fentes supérieures 21a ménagées au travers de la coque extérieure 2, comme illustré par les figures 1 et 3.

Un second jeu de fentes est constitué d'au moins deux fentes inférieures 11b ménagées latéralement et symétriquement de chaque côté du casque, au travers de la paroi du calotin 1 et venant en regard avec au moins deux fentes inférieures 21b correspondantes ménagées au travers de la coque extérieure 2, comme illustré par les figures 1 et 3.

Selon des variantes non représentées de l'invention, les passages d'air délimités par les fentes sur les présentes figures pourraient présenter des profils différents et variés, pour prendre la forme d'évidements ou d'orifices, par exemple, aux contours arrondis ou en parallélépipède.

Ce circuit d'aération A comprend, en outre, sur le calotin 1, une cavité centrale supérieure 12 dans laquelle débouchent les fentes supérieures 11a, et au moins deux cavités latérales inférieures 13 dans lesquelles débouchent les fentes inférieures 11b.

Les fonctions des cavités 12, 13 du calotin 1 et leur coopération avec d'autres composants de l'invention seront décrites plus en détail par la suite.

Le circuit de ventilation V est, quant à lui, destiné au désembuage du masque M en assurant l'échappement de la vapeur d'eau condensée et emprisonnée dans le masque M.

Bien entendu, le circuit de ventilation V reste opérationnel et efficace si l'utilisateur porte des lunettes de vues, de soleil, ou une visière escamotable éventuellement intégrée au casque ou montée à l'extérieur de la coque.

Le circuit de ventilation V est délimité entre au moins une bouche d'aspiration et, de préférence comme dans le mode de réalisation représenté, deux bouches 10 ménagées sur le bord frontal ou, plus généralement, sur la partie avant du calotin intérieur 1 (sous la visière B éventuelle) et au moins une, et ici deux, ouïes d'éjection 20 correspondantes ménagées sur la coque extérieure 2 et s'étendant de façon décalée vers l'arrière du casque.

En variante, les bouches 10 peuvent être ménagées sur une pièce de protection rapportée sur le bord frontal du calotin, ou éventuellement réalisées dans la coque externe elle-même.

Le circuit de ventilation V comprend, en outre, au moins deux canaux latéraux 15 ménagés sur le calotin 1 entre les bouches d'aspiration 10 et les cavités latérales 13 du circuit d'aération A avec lesquelles elles sont susceptibles d'être raccordées et de communiquer via un conduit 16 formant sas pour le passage de l'air.

Les ouïes d'éjection 20 du circuit de ventilation V communiquent avec les canaux 15 en amont du conduit 16.

A la pose du masque M, les bouches d'aspiration 10 du casque se trouvent positionnées à proximité immédiate du bord supérieur du masque. Ce bord supérieur est, en général, garni d'une mousse poreuse (non représentée) et, le cas échéant, d'orifices de communication avec l'extérieur destinés à dissiper la condensation dans le masque et qui viennent alors se placer en regard des bouches d'aspiration 10 du casque.

Une fois que tous les composants du casque sont assemblés, les cavités latérales 13 et les canaux 15 sont recouverts par la paroi de la coque extérieure 2, comme illustré par la figure 1.

Une variante non représentée consisterait à inverser cette structure en ménageant les cavités latérales et les canaux dans la paroi de la coque au lieu de celle du calotin.

Le cas échéant, la coque 2 est pourvue d'orifices complémentaires 22 en vis-à-vis des bouches 10 du calotin 1 sur les flancs latéraux de la visière B, quand elle existe, comme illustré sur les variantes des figures 1 et 3.

De manière générale, l'air chaud présent dans la partie haute du casque est entraîné vers l'extérieur grâce aux flux d'air laminaires générés par la vitesse qui créent, via les fentes 21a, 21b, une dépression dans le circuit d'aération interne A du casque, comme illustré par les flèches en traits pointillés figurant sur les dessins.

De même, ces flux laminaires créent, au niveau des ouïes 20, une dépression dans le circuit de ventilation V qui permet l'extraction de la vapeur d'eau du masque M via les bouches 10 et les ouïes 20, comme illustré par les flèches en traits pleins figurant sur les dessins.

Pour optimiser cet effet de dépression, les fentes inférieures 21a, 21b et les ouïes 20 sont orientées sur le casque dans le sens longitudinal et présentent des bords biseautés, comme illustré par les dessins.

Ainsi, les échappements d'air respectifs du circuit d'aération A et du circuit de ventilation V sont sensiblement perpendiculaires, comme visibles sur la figure 1.

Parallèlement, les canaux 15 du circuit de ventilation V ont une section rétrécie de l'amont vers l'aval, comme illustré par la figure 1, ce qui favorise l'aspiration de l'air et son accélération dans les canaux 15, afin d'optimiser le débit d'extraction de la buée du masque M à partir des bouches 10.

Selon L'invention, il est prévu de coupler le circuit de ventilation V avec le circuit d'aération A pour augmenter le niveau de dépression dans le circuit de ventilation V et optimiser le débit d'extraction de la buée.

Dans cet objectif, le casque est muni d'un obturateur réglable 3 permettant à l'utilisateur, à la fois et de façon réversible, de modifier et d'ajuster le débit de sortie d'air chaud du circuit d'aération A, et donc la température à l'intérieur du casque, et de modifier et d'ajuster le débit d'air dans le circuit de ventilation V pour modifier ainsi la capacité de désembuage.

Selon une caractéristique avantageuse, l'obturateur réglable 3 permet de raccorder le circuit d'aération A au circuit de ventilation V en modifiant ainsi la capacité de désembuage.

Comme illustré par les figures 1 et 4, l'obturateur réglable 3 comprend, à cet effet, une languette axiale 31 pourvue d'une ouverture longitudinale 30 et d'un téton de manœuvre 35 qui fait saillie au travers de la coque extérieure 2.

L'ouverture 30 est susceptible de venir, par translation de la languette 31, en regard des fentes supérieures 11a du calotin 1 et des fentes supérieures 21a de la coque 2 pour ouvrir le circuit d'aération A.

La languette 31 repose sur un méplat longitudinal 12a formant glissière ménagé sur le bord de la cavité centrale 12, comme illustré par la figure 2.

Les extrémités longitudinales du méplat 12a de la cavité centrale 12 forment des butées d'arrêt pour le coulissement de la languette 31.

Des picots 31a de faibles dimensions qui font saillie sur la languette axiale 31 viennent s'engager dans des trous correspondants pratiqués autour de la fente supérieure centrale 11a, pour caler la languette 31 en position médiane dans la cavité 12.

En variante, Des picots de faibles dimensions (non représentés) pourraient faire saillie autour de la fente supérieure centrale 11a et venir s'engager dans des trous correspondants pratiqués sur la languette axiale 31 pour la caler en position médiane dans la cavité 12.

Dans une autre variante non représentée, l'obturateur serait supporté par la coque dans la paroi de laquelle seraient pratiqués des trous coopérant avec les picots de l'obturateur.

La languette 31 est reliée, de part et d'autre, à deux bras souples 32 portant chacun un volet 33 formant clapet entre le circuit d'aération A et le circuit de ventilation V.

Les deux bras 32 sont logés et intégrés de façon coulissante dans deux gorges circulaires 14 de guidage, ménagées entre la cavité centrale 12 et les cavités latérales 13 du calotin 1, comme illustré par les figures 5A, 5B.

Selon une variante non représentée, l'obturateur 3 est dépourvu de languette axiale. Les bras latéraux 32 actionnant les volets 33 seraient ainsi raccordés l'un à l'autre via un élément de liaison et de manœuvre ou laissés indépendants en étant pourvu chacun de leur propre élément de manœuvre.

Dans cette variante, le circuit d'aération A ne comporte pas d'orifice d'évacuation central et l'échappement de l'air chaud ne s'effectue que par les fentes inférieures 11b, 21b et les cavités latérales 13.

Les cavités latérales 13 présentent, à leur périphérie avant, un premier méplat 13a sur lequel repose et coulisse une patte de support du volet 33.

Les volets 33 sont réalisés transversalement sur des biellettes 34 reliées aux bras 32 et fixées de manière rotative dans les cavités latérales 13 du calotin. A cet effet, l'extrémité 34a de chaque biellette 34 a un profil incurvé et porte un ergot (non représenté) formant pivot qui est engagé de manière rotative dans le calotin, dans un orifice correspondant ménagé sur un second méplat 13b situé à la périphérie arrière de la cavité latérale 13.

Les biellettes 34 présentent une face supérieure 34b qui s'étend sous la coque 2 en épousant sa paroi interne, et à distance du fond des cavités latérales 13.

Les volets 33 s'étendent, quant à eux, transversalement à la paroi externe du calotin 1 et à la paroi interne de la coque 2 et donc de façon sensiblement perpendiculaire à la face supérieure 34b des biellettes 34.

Afin d'obtenir une compacité optimum ainsi qu'une bonne cohésion entre le calotin intérieur 1 et la coque extérieure 2, l'obturateur 3 est intégré et calé verticalement entre la coque 2 et le calotin 1 lors de l'assemblage du casque. Il est ainsi prévu que son enveloppe générale épouse le profil extérieur du calotin sans présenter de surépaisseur, à l'exception du téton 35 d'actionnement de l'obturateur 3.

Plus précisément, la languette axiale 31 est logée entièrement dans la cavité centrale 12 et les volets 33 sont intégrés dans les deux cavités latérales 13 du calotin 1. L'assemblage du calotin portant l'obturateur avec la coque est ainsi facilité.

Les deux bras 32 assurant la liaison entre la languette 31 et les volets 33 sont symétriques et présentent un profil curviligne cintré vers l'avant. Ils sont réalisés ici avec une faible épaisseur de matière et présentent donc une capacité de déformation élastique.

L'obturateur est réalisé, de préférence, par moulage d'une seule pièce en matière plastique. Ce matériau peut, par exemple, être un matériau thermoplastique tel qu'un polyamide ou un polyuréthane. En variante, le matériau de l'obturateur pourrait être un plastique chargé de fibres, ou éventuellement un matériau métallique.

La languette axiale 31 est susceptible de coulisser en avant et en arrière dans la cavité centrale 12 du calotin 1 entre ses deux extrémités longitudinales. La translation de la languette axiale 31 entraîne le coulissement curviligne des bras 32 dans les gorges 14 et le pivotement des biellettes 34 et, par suite, celui des volets 33 dans les cavités latérales 13.

Le déplacement de la languette 31 vers l'avant pousse les bras 32 dans les gorges 14 et entraîne la fermeture des deux conduits 16 par les volets 33. Inversement, le déplacement de la languette 31 vers l'arrière, entraîne l'ouverture des conduits 16.

Ainsi, le pivotement des volets 33 s'effectue entre une position d'isolation des deux circuits, respectivement, d'aération A et de ventilation V, et une position de communication entre ces circuits.

Toutefois, la course de la languette centrale 31 permet le positionnement de l'obturateur dans toute position intermédiaire d'ouverture.

Dans la position d'isolation des circuits A, V, (figure 5A), les deux conduits 16 sont fermés par les volets 33.

Dans cette position, la face supérieure 34b des biellettes 34 qui forme une trappe vient se positionner sous les fentes inférieures 21b de la coque 2 pour les fermer et l'air chaud autour de la tête de l'utilisateur est alors retenu à l'intérieur du casque. Cette position correspond donc à la fermeture totale du circuit d'aération A.

Le déplacement des volets 33 dans la cavité 13 s'accompagne d'un déplacement tangentiel de la face supérieure 34b des biellettes 34.

Dans une variante non représentée, la face supérieure 34b des biellettes 34 présente un orifice susceptible de venir en vis-à-vis des fentes 21b de la coque 2 pour permettre un échappement limité de l'air chaud emprisonné en partie haute du casque et donc une ouverture minimum du circuit d'aération A.

Dans la position de communication entre les deux circuits (figure 5B), les canaux latéraux 15 du circuit de ventilation V débouchent alors, via les conduits 16, dans les cavités latérales 13 du circuit d'aération A. Les canaux 15 communiquent alors avec l'extérieur à la fois via les ouïes 20 et les fentes 21b.

La position de communication extrême (figure 5B) correspond aussi à l'ouverture maximum du circuit d'aération A puisque les fentes supérieures 11a, 21a et les fentes inférieures 11b, 21b du calotin et de la coque débouchent à l'extérieur.

Toutefois, il est possible de placer l'obturateur 3 dans toute position de réglage intermédiaire où la languette 31 est disposée entre les extrémités longitudinales de la cavité centrale 12. Dans cette position intermédiaire, le circuit de ventilation V reste ouvert mais les fentes supérieures 11a du circuit d'aération A se trouvent alors partiellement obturées.

Selon une variante non représentée, les circuits de ventilation V et d'aération A peuvent être indépendants et isolés l'un de l'autre, par exemple, par une paroi transversale ménagée dans la cavité latérale 13 ou portée par l'obturateur 3. L'air arrivant du circuit de ventilation V peut alors s'échapper par les fentes 21b qui servirait aussi à l'échappement du circuit d'aération A.

Selon une variante, le casque peut être fabriqué selon un procédé dit « in-mould ». Ce procédé de fabrication consiste à mouler le casque en fusionnant la coque externe avec le calotin interne dans un même moule. La coque est obtenue par moulage à injection et le calotin est surmoulé à l'intérieur de la coque. L'avantage de ce procédé est d'alléger la structure du casque tout en renforçant sa capacité d'absorption des chocs.

Avec ce procédé, deux modes de réalisation sont possibles.

Dans un premier mode, le calotin est fabriqué en deux parties pour intégrer l'obturateur : une première partie de calotin, d'épaisseur fine, est moulée sur la coque. Une autre partie de calotin, réalisée dans un second moule et portant l'obturateur, peut être rapportée depuis l'intérieur du casque. L'obturateur se déplace alors entre deux couches de calotin.

Dans le second mode, la coque est fabriquée en deux parties : une première partie de coque est alors moulée et le calotin est moulé par-dessus ou inversement. Le calotin porte alors les cavités latérales et les canaux. On rapporte ensuite l'obturateur dans l'évidement de la coque et on complète la première partie de coque par assemblage avec une deuxième partie de coque moulée séparément.

## Revendications

1. Casque de sport comprenant une coque extérieure (2) et un calotin intérieur (1), ladite coque et ledit calotin délimitant entre eux, d'une part, un circuit d'aération (A) destiné à l'évacuation de l'air chaud, délimité entre des fentes (11a, 11b, 21a, 21b) ménagées, respectivement, au travers du calotin intérieur (1) et de la coque extérieure (2) et, d'autre part, un circuit de ventilation (V) destiné au désembuage d'un appareil de vision indépendant (M), délimité entre des bouches d'aspiration (10) ménagées sur la partie frontale du casque et des ouïes d'éjection (20) ménagées sur la coque extérieure (2), **caractérisé en ce que** ledit casque comprend, en outre, un obturateur réglable (3) permettant de modifier le débit d'air du circuit d'aération (A) et du circuit de ventilation (V) de façon réversible.

2. Casque de sport selon la revendication 1, **caractérisé en ce que** ledit obturateur (3) raccorde le circuit d'aération (A) au circuit de ventilation (V).

3. Casque de sport selon l'une des revendications précédentes, **caractérisé en ce que** ledit obturateur (3) comprend une ouverture longitudinale (30).

4. Casque de sport selon l'une des revendications précédentes, **caractérisé en ce que** ledit obturateur (3) comprend un téton de manœuvre (35) qui fait saillie au travers de la coque extérieure (2).

5. Casque de sport selon l'une des revendications précédentes, **caractérisé en ce que** ledit obturateur réglable (3) comprend une languette axiale (31) reliée, de part et d'autre, à deux bras (32) portant chacun un volet (33) formant clapet entre le circuit d'aération (A) et le circuit de ventilation (V).

6. Casque de sport selon l'une des revendications précédentes, **caractérisé en ce que** ledit circuit d'aération (A) comprend, sur le calotin (1), une cavité centrale (12) et au moins deux cavités latérales (13), lesdites cavités recevant ledit obturateur réglable (3) et communiquant avec lesdites fentes (11a, 11b, 21a, 21b) .

7. Casque de sport selon la revendication précédente, **caractérisé en ce que** ledit circuit de ventilation (V) comprend au moins deux canaux latéraux (15) ménagés sur le calotin (1) entre les bouches d'aspiration (10) et lesdites cavités latérales (13) du circuit d'aération (A) avec lesquelles elles communiquent via un conduit (16).

8. Casque de sport selon les revendications 5 à 7, **caractérisé en ce que** ladite languette axiale (31) est configurée pour coulisser dans la cavité centrale (12) tandis que lesdits volets (33) sont configurés pour pivoter dans les cavités latérales (13) par déplacement desdits bras (32), sous l'action de ladite languette (31), entre une position d'isolation des circuits respectivement d'aération (A) et de ventilation (V) et une position de communication dans laquelle les canaux latéraux (15) du circuit de ventilation (V) débouchent, via le conduit (16), dans les cavités latérales 13) du circuit d'aération (A).

9. Casque de sport selon la revendication 7 ou 8, **caractérisé en ce que** les ouïes d'éjection (20) du circuit de ventilation (V) communiquent avec lesdits canaux (15) en amont dudit conduit (16).

10. Casque de sport selon l'une des revendication 7 à 9, **caractérisé en ce que** lesdits canaux (15) du circuit de ventilation (V) ont une section rétrécie de l'amont vers l'aval.

11. Casque de sport selon l'une des revendications 5 à 10, **caractérisé en ce que** lesdits bras (32) présentent un profil curviligne et sont configurés pour coulisser dans des gorges de guidage circulaires (14) ménagées entre la cavité centrale (12) et les cavités latérales (13) du calotin (1).

12. Casque de sport selon l'une des revendications 5 à 11, **caractérisé en ce que** lesdits volets (33) sont réalisés sur des biellettes (34) reliées auxdits bras et fixées de manière rotative dans lesdites cavités latérales (13).

13. Casque de sport selon l'une des revendications précédentes, **caractérisé en ce que** le circuit d'aération (A) comprend, d'une part, au moins une fente supérieure (11a) du calotin (1) s'étendant en regard d'au moins une fente supérieure (21a) de la coque (2) et, d'autre part, au moins deux fentes inférieures latérales (11b) du calotin (1) s'étendant en regard d'au moins deux fentes (21b) correspondantes de la coque (2).

14. Casque de sport selon les revendications 12 et 13, **caractérisé en ce que** la face supérieure (34b) des biellettes (34) forme une trappe de fermeture des fentes (21b) de la coque (2).

15. Casque de sport selon l'une des revendications précédentes, **caractérisé en ce que** le circuit de ventilation (V) comprend au moins deux bouches (10) d'aspiration frontales sur le calotin (1) et au moins deux ouïes (20) d'éjection correspondantes sur la coque (2) qui s'étendent de façon décalée vers l'arrière du casque.

## Patentansprüche

1. Sporthelm mit einer Außenschale (2) und einer Innenauskleidung (1), wobei die Schale und die Innenauskleidung
einerseits einen Entlüftungskreislauf (A) zum Ableiten warmer Luft abgrenzen, der von jeweils durch die Innenschale (1) und die Außenschale (2) führende Schlitze (11a, 11b, 21a, 21b) abgegrenzt wird, und andererseits einen Belüftungskreislauf (V) zur Entfernung von Beschlag eines unabhängigen Sehapparates (M), der von den am vorderen Teil des Helms ausgebildeten Ansaugöffnungen (10) und den an der Außenschale (2) ausgebildeten Ausstoßöffnungen (20) abgegrenzt wird, **dadurch gekennzeichnet, dass** der Helm des Weiteren einen verstellbaren Verschluss (3) umfasst, an dem der Luftdurchsatz des Entlüftungskreislaufs (A) und des Belüftungskreislaufs (V) reversibel verstellt werden kann.

2. Sporthelm nach Anspruch 1, **dadurch gekennzeichnet, dass** der Verschluss (3) den Entlüftungskreislauf (A) mit dem Belüftungskreislauf (V) verbindet.

3. Sporthelm nach einem der vorhergehenden Ansprüche, **dadurch gekennzeichnet, dass** der Verschluss (3) eine längliche Öffnung (30) umfasst.

4. Sporthelm nach einem der vorhergehenden Ansprüche, **dadurch gekennzeichnet, dass** der Verschluss (3) einen Betätigungsstift (35) umfasst, der durch die Außenschale (2) nach außen ragt.

5. Sporthelm nach einem der vorhergehenden Ansprüche, **dadurch gekennzeichnet, dass** der verstellbare Verschluss (3) eine axiale Lasche (31) umfasst, die an beiden Seiten mit zwei Armen (32) verbunden ist, die jeweils eine Klappe (33) tragen, die ein Ventil zwischen dem Entlüftungskreislauf (A) und dem Belüftungskreislauf (V) bildet.

6. Sporthelm nach einem der vorhergehenden Ansprüche, **dadurch gekennzeichnet, dass** der Entlüftungskreislauf (A) auf der Innenauskleidung (1) einen mittigen Hohlraum (12) und mindestens zwei seitliche Hohlräume (13) umfasst, wobei die Hohlräume den verstellbaren Verschluss (3) aufnehmen und mit den Schlitzen (11a, 11b, 21a, 21b) in Verbindung stehen.

7. Sporthelm nach dem vorhergehenden Anspruch, **dadurch gekennzeichnet, dass** der Belüftungskreislauf (V) mindestens zwei seitliche Kanäle (15) umfasst, die auf der Innenauskleidung (1) zwischen den Ansaugöffnungen (10) und den seitlichen Hohlräumen (13) des Entlüftungskreislaufs (A) ausgebildet sind, mit denen sie über eine Durchführung (16) in Verbindung stehen.

8. Sporthelm nach den Ansprüchen 5 bis 7, **dadurch gekennzeichnet, dass** die axiale Lasche (31) so gestaltet ist, dass sie im mittigen Hohlraum (12) entlang gleitet, während die Klappen (33) so gestaltet sind, dass sie in den seitlichen Hohlräumen (13) durch Verschiebung der Arme (32) unter Einwirkung der Lasche (31) zwischen einer Position der Isolierung des Entlüftungskreislaufs (A) bzw. des Belüftungskreislaufs (V) und einer Verbindungsposition, in der die seitlichen Kanäle (15) des Belüftungskreislaufs (V) über die Durchführung (16) zu den seitlichen Hohlräumen (13) des Entlüftungskreislaufs (A) führen, schwenken können.

9. Sporthelm nach Anspruch 7 oder 8, **dadurch gekennzeichnet, dass** die Ausstoßöffnungen (20) des Belüftungskreises (V) mit den Kanälen (15) stromaufwärts der Durchführung (16) in Verbindung stehen.

10. Sporthelm nach einem der Ansprüche 7 bis 9, **dadurch gekennzeichnet, dass** die genannten Kanäle (15) des Belüftungskreislaufs (V) einen Querschnitt aufweisen, der sich von stromaufwärts nach stromabwärts verengt.

11. Sporthelm nach einem der Ansprüche 5 bis 10, **dadurch gekennzeichnet, dass** die Arme (32) ein gebogenes Profil haben und so gestaltet sind, dass sie in kreisförmigen Führungsnuten (14), die zwischen dem mittigen Hohlraum (12) und den seitlichen Hohlräumen (13) der Innenauskleidung (1) ausgebildet sind, entlang gleiten.

12. Sporthelm nach einem der Ansprüche 5 bis 11, **dadurch gekennzeichnet, dass** die Klappen (33) auf Verbindungsmitteln (34) hergestellt sind, die mit den Armen verbunden und in den seitlichen Hohlräumen (13) drehbar befestigt sind.

13. Sporthelm nach einem der vorhergehenden Ansprüche, **dadurch gekennzeichnet, dass** der Entlüftungskreislauf (A) einerseits mindestens einen oberen Schlitz (lia) der Innenauskleidung (1) umfasst, der sich gegenüber mindestens einem oberen Schlitz (21a) der Außenschale (2) erstreckt, und andererseits mindestens zwei seitliche untere Schlitze (11b) der Innenauskleidung (1), die sich gegenüber mindestens zwei entsprechenden Schlitzen (21b) der Außenschale (2) erstrecken.

14. Sporthelm nach den Ansprüchen 12 und 13, **dadurch gekennzeichnet, dass** die Oberseite (34b) der Verbindungsmittel (34) eine Klappe zum Schließen der Schlitze (21b) der Schale (2) bildet.

15. Sporthelm nach einem der vorhergehenden Ansprüche, **dadurch gekennzeichnet, dass** der Belüftungskreislauf (V) mindestens zwei frontale Ansaugöffnungen (10) an der Innenauskleidung (1) und mindestens zwei entsprechende Ausstoßöffnungen (20) an der Außenschale (2) umfasst, die sich versetzt zur Rückseite des Helms hin erstrecken.

## Claims

1. A sports helmet comprising an outer shell (2) and an inner cap (1), said shell and said cap defining between them,
on the one hand, an aeration circuit (A) intended for the evacuation of hot air, defined between slots (11a, 11b, 21a, 21b) provided, respectively, through the inner cap (1) and the outer shell (2) and, on the other hand, a ventilation circuit (V) intended for demisting an independent vision apparatus (M), defined between intake vents (10) provided on the front part of the helmet and ejection vents (20) provided on the outer shell (2), **characterized in that** said helmet further comprises an adjustable shutter (3) enabling the air flow rate of the aeration circuit (A) and of the ventilation circuit (V) to be modified in a reversible manner.

2. A sports helmet according to claim 1, **characterized in that** said shutter (3) connects the aeration circuit (A) to the ventilation circuit (V).

3. A sports helmet according to one of the preceding claims, **characterized in that** said shutter (3) comprises a longitudinal opening (30).

4. A sports helmet according to one of the preceding claims, **characterized in that** said shutter (3) comprises an operating pin (35) which projects through the outer shell (2).

5. A sports helmet according to one of the preceding claims, **characterized in that** said adjustable shutter (3) comprises an axial tongue (31) connected, on either side, to two arms (32) each carrying a flap (33) forming a valve between the aeration circuit (A) and the ventilation circuit (V).

6. A sports helmet according to one of the preceding claims, **characterized in that** said aeration circuit (A) comprises, on the cap (1), a central cavity (12) and at least two side cavities (13), said cavities receiving said adjustable shutter (3) and communicating with said slots (11a, 11b, 21a, 21b).

7. A sports helmet according to the preceding claim, **characterized in that** said ventilation circuit (V) comprises at least two lateral channels (15) provided on the cap (1) between the intake vents (10) and said side cavities (13) of the aeration circuit (A) with which they communicate via a duct (16).

8. A sports helmet according to claims 5 to 7, **characterized in that** said axial tongue (31) is configured to slide in the central cavity (12) while said flaps (33) are configured to pivot in the side cavities (13) by displacement of said arms (32) under the action of said tongue (31), between a position of isolation of the aeration (A) and ventilation (V) circuits respectively and a communication position in which the lateral channels (15) of the ventilation circuit (V) open, via the duct (16), into the side cavities (13) of the aeration circuit (A).

9. A sports helmet according to claim 7 or 8, **characterized in that** the ejection vents (20) of the ventilation circuit (V) communicate with said channels (15) upstream of said duct (16).

10. A sports helmet according to one of claims 7 to 9, **characterized in that** said channels (15) of the ventilation circuit (V) have a cross-section that narrows in the downstream direction.

11. A sports helmet according to one of claims 5 to 10, **characterized in that** said arms (32) have a curvilinear profile and are configured to slide in circular guide grooves (14) provided between the central cavity (12) and the side cavities (13) of the cap (1).

12. A sports helmet according to one of claims 5 to 11, **characterized in that** said flaps (33) are provided on connecting rods (34) connected to said arms and rotatably attached in said side cavities (13).

13. A sports helmet according to one of the preceding claims, **characterized in that** the aeration circuit (A) comprises, on the one hand, at least one upper slot (11a) of the cap (1) extending opposite at least one upper slot (21a) of the shell (2) and, on the other hand, at least two lateral lower slots (11b) of the cap (1) extending opposite at least two corresponding slots (21b) of the shell (2).

14. A sports helmet according to claims 12 and 13, **characterised in that** the upper face (34b) of the connecting rods (34) forms a hatch for closing the slots (21b) of the shell (2).

15. A sports helmet according to one of the preceding claims, **characterised in that** the ventilation circuit (V) comprises at least two front suction vents (10) on the cap (1) and at least two corresponding ejection vents (20) on the shell (2) which extend offset towards the rear of the helmet.
